# EUROPÄISCHE PATENTANMELDUNG

(11) **EP 4 641 080 A1**
(43) Veröffentlichungstag der Anmeldung: **29.10.2025**
(21) Anmeldenummer: 25170979.6
(22) Anmeldetag: 16.04.2025
(51) Int. Cl.: F21V 3/02, F21V 17/16, F21V 33/00, E04B 1/86, E04B 1/84

(54) **DIFFUSORPROFIL, BELEUCHTUNGSSYSTEM FÜR EIN AKUSTIKPANEEL UND AKUSTIKPANEEL**

(30) Priorität: 26.04.2024 DE 202024102144 U
(71) Anmelder: Briloner Leuchten GmbH & Co. KG, 59872 Meschede (DE)
(72) Erfinder: HUSTADT, Wolf Walter, 59755 Arnsberg (DE)
(74) Vertreter: Schäperklaus, Jochen

(57) **Zusammenfassung**

Die Erfindung betrifft ein Diffusorprofil (1, 1') für ein Beleuchtungssystem eines Akustikpaneels (2), umfassend einen Profilkörper (10), der eine transluzente, lichtstreuende Profilabschlussleiste (11) und zwei Profilschenkel (12, 13) aufweist, wobei die Profilschenkel (12, 13) dazu ausgebildet sind, das Diffusorprofil (1, 1') innerhalb einer Aufnahmenut (20) des Akustikpaneels (2) klemmend festzulegen.

## Beschreibung

Die vorliegende Erfindung betrifft ein Diffusorprofil und ein Beleuchtungssystem für ein Akustikpaneel mit einem Diffusorprofil.

Aus dem Stand der Technik sind Akustikpaneele in unterschiedlichen Ausführungsformen bekannt. Diese Akustikpaneele sind insbesondere für eine Verbesserung der Raumakustik vorgesehen, erfüllen darüber hinaus aber auch dekorative Zwecke. Zusätzlich können Akustikpaneele mit Beleuchtungssystemen ausgestattet sein, um eine zusätzliche Lichtakzentuierung zu schaffen.

Bei den aus dem Stand der Technik bekannten Beleuchtungssystemen für Akustikpaneele ist ein Aluminium- oder Kunststoffprofil vorgesehen, innerhalb dessen eine bandförmige Leuchteinrichtung mit einer Mehrzahl von LED-Leuchtmitteln angeordnet ist und in das das Diffusorprofil eingesetzt ist. Das Aluminium- beziehungsweise Kunststoffprofil wird bei der Montage zusammen mit der Leuchteinrichtung und dem Diffusorprofil in die Aufnahmenut eines Akustikpaneels eingesetzt und darin befestigt. Hierbei besteht das Problem, dass die Akustikpaneele kein einheitliches Maß für den Abstand zwischen den einzelnen senkrechten Streben und damit für die Breite der Aufnahmenuten haben. Somit müssen für unterschiedlich breite Aufnahmenuten unterschiedlich breite Aluminium- beziehungsweise Kunststoffprofile vorgehalten werden, um eine bündige Einlassung des Beleuchtungssystems in unterschiedlich breiten Aufnahmenuten zu gewährleisten. Dieses führt insbesondere zu erhöhten Werkzeug-, Lagerhaltungs- und Logistikkosten sowie zu einer deutlich komplexeren Planungssituation.

Die Erfindung macht es sich zur Aufgabe, ein Diffusorprofil für ein Beleuchtungssystem eines Akustikpaneels sowie ein Beleuchtungssystem eines Akustikpaneels zur Verfügung zu stellen, die es ermöglichen, dass das Diffusorprofil beziehungsweise das damit ausgestattete Beleuchtungssystem zumindest bis zu einem gewissen Maß in unterschiedlich breiten Aufnahmenuten von Akustikpaneelen verbaut werden können.

Die Lösung dieser Aufgabe liefern ein Diffusorprofil für ein Beleuchtungssystem eines Akustikpaneels mit den Merkmalen des Anspruchs 1 sowie ein Beleuchtungssystem mit den Merkmalen des Anspruchs 12. Die Unteransprüche betreffen vorteilhafte Weiterbildungen der Erfindung.

Ein erfindungsgemäßes Diffusorprofil für ein Beleuchtungssystem eines Akustikpaneels umfasst einen Profilkörper, der eine transluzente, lichtstreuende Profilabschlussleiste und zwei Profilschenkel aufweist, die dazu ausgebildet sind, das Diffusorprofil innerhalb einer Aufnahmenut des Akustikpaneels klemmend festzulegen.

Es besteht die Möglichkeit, dass die Profilschenkel zumindest abschnittsweise nach außen gekrümmt ausgebildet sind und auf ihrer Außenseite Haltemittel aufweisen, die dazu ausgebildet sind, das Diffusorprofil innerhalb einer Aufnahmenut des Akustikpaneels klemmend festzulegen. Die nach außen weisenden (konvexen) Krümmungen der Profilschenkel ermöglichen es, dass das Diffusorprofil bis zu einem gewissen Maß in Aufnahmenuten mit unterschiedlichen Breiten klemmend festgelegt werden kann. Bei schmaler werdenden Aufnahmenuten erfahren die Profilschenkel beim Einsetzen in die betreffende Aufnahmenut eine leichte Verbiegung nach innen. Die Haltemittel auf den Außenseiten der Profilschenkel sorgen dabei stets für einen sicheren Halt des Diffusorprofils innerhalb der Aufnahmenut, in die das Diffusorprofil eingesetzt ist. Die Erfindung hat gegenüber den aus dem Stand der Technik bekannten Lösungen einige Vorteile. Da das Diffusorprofil bis zu einem gewissen Maß in unterschiedlich breite Aufnahmenuten eingesetzt werden kann, ergeben sich geringere Werkzeugkosten und darüber hinaus auch geringere Kosten für Lagerhaltung und Logistik. Ein weiterer, nicht unerheblicher Kostenvorteil ergibt sich dadurch, dass das Diffusorprofil unmittelbar innerhalb der Aufnahmenut festgelegt werden kann, so dass kein zusätzliches Aluminiumbeziehungsweise Kunststoffprofil mehr für das Beleuchtungssystem benötigt wird.

Um einen sicheren Halt des Diffusorprofils in der Aufnahmenut des Akustikpaneels zu gewährleisten, besteht in einer vorteilhaften Ausführungsform die Möglichkeit, dass die Haltemittel als Halterippen ausgebildet sind. Diese Halterippen ermöglichen insbesondere eine Verzahnung mit der Innenwand der Haltenut, so dass ein sicherer Halt des Diffusorprofils innerhalb der Aufnahmenut gewährleistet werden kann.

In einer Ausführungsform wird vorgeschlagen, dass sich die Halterippen über die gesamte Länge des Diffusorprofils erstrecken.

In einer alternativen Ausführungsform besteht auch die Möglichkeit, dass sich die Halterippen abschnittsweise in Längsrichtung des Diffusorprofils erstrecken. Beispielsweise können die Außenseiten der beiden Profilschenkel so ausgebildet sein, dass sie alternierend Bereiche mit Halterippen und Bereiche ohne Halterippen aufweisen.

In einer vorteilhaften Weiterbildung kann vorgesehen sein, dass die Profilabschlussleiste beidseitig jeweils eine sich nach außen über die gesamte Länge des Diffusorprofils erstreckende Profilflanke aufweist, wobei die Profilflanken so ausgebildet sind, dass sie nach der Montage des Diffusorprofils in der Aufnahmenut des Akustikpaneels zumindest abschnittsweise auf den seitlichen Randbereichen der Aufnahmenut aufliegen.

Ein einer Ausführungsform kann vorgesehen sein, dass die Profilschenkel so geformt sind, dass sie jeweils mit einer der beiden Profilflanken einen spitzen Winkel zwischen 65° und 85°, insbesondere zwischen 70° bis 80°, vorzugsweise einen Winkel von etwa 75°, einschließen und dazu ausgebildet sind, das Diffusorprofil innerhalb der Aufnahmenut des Akustikpaneels klemmend festzulegen.

Der Kunststoff, aus dem das erfindungsgemäße Diffusorprofil hergestellt ist, muss bis zu einem gewissen Grad flexibel sein. Das Material des Diffusorprofils darf nicht zu hart beziehungsweise zu spröde sein, da ansonsten die Gefahr besteht, dass das Diffusorprofil beim Einsetzen in die Aufnahmenut des Akustikpaneels beschädigt wird. Der Kunststoff muss aber noch genug Eigenspannung aufbringen, damit das Diffusorprofil sicher in der Aufnahmenut des Akustikpaneels gehalten werden kann. Die Profilschenkel des Diffusorprofils müssen sich daher in einem definierten Bereich verformen lassen.

In einer Ausführungsform wird vorgeschlagen, dass das Diffusorprofil aus Polymethylmethacrylat (PMMA) hergestellt ist.

In einer alternativen Ausführungsform wird vorgeschlagen, dass das Diffusorprofil aus einem Polycarbonat (PC) hergestellt ist.

In einer alternativen Ausführungsform kann vorgesehen sein, dass das Diffusorprofil aus Polyethylenterephthalat (PET) hergestellt ist.

Es besteht ferner die Möglichkeit, dass das Diffusorprofil aus einem bio-basierten oder biologisch abbaubaren Kunststoff hergestellt ist.

Ein erfindungsgemäßes Beleuchtungssystem für ein Akustikpaneel umfasst ein Diffusorprofil nach einem der Ansprüche 1 bis 10 und eine bandförmige Leuchteinrichtung mit einer Mehrzahl von LED-Leuchtmitteln, wobei die bandförmige Leuchteinrichtung auf einem Nutgrund einer Aufnahmenut des Akustikpaneels befestigbar ist und wobei das Diffusorprofil klemmend in der Aufnahmenut festlegbar ist. Das erfindungsgemäße Beleuchtungssystem hat den Vorteil, dass die bandförmige Leuchteinrichtung direkt in der Aufnahmenut befestigt werden kann und dass das Diffusorprofil ebenfalls unmittelbar innerhalb der Aufnahmenut festgelegt werden kann, so dass kein zusätzliches Aluminium- beziehungsweise Kunststoffprofil mehr für das Beleuchtungssystem benötigt wird. Dieses führt insbesondere zu erheblichen Kostenvorteilen und zu einer deutlich geringeren Planungskomplexität. Auch unter Nachhaltigkeitsaspekten ist der Verzicht auf ein zusätzliches Aluminium- beziehungsweise Kunststoffprofil vorteilhaft.

Gemäß einem weiteren Aspekt betrifft die Erfindung ein Akustikpaneel, umfassend ein Beleuchtungssystem nach Anspruch 11, wobei die bandförmige Leuchteinrichtung auf einem Nutgrund einer Aufnahmenut des Akustikpaneels befestigt ist und wobei das Diffusorprofil klemmend in der Aufnahmenut festgelegt ist.

Weitere Merkmale und Vorteile von Ausführungsbeispielen der Erfindung werden unter Bezugnahme auf die Zeichnungen nachfolgend beschrieben. Dabei werden für gleiche oder ähnliche Teile und für Teile mit gleichen oder ähnlichen Funktionen dieselben Bezugszeichen verwendet. Es zeigen:
- Fig. 1: eine Darstellung eines Diffusorprofils für ein Beleuchtungssystem eines Akustikpaneels gemäß einem ersten Ausführungsbeispiel der Erfindung,
- Fig. 2: eine auseinandergezogene Ansicht, welche die Montage des Diffusorprofils gemäß Fig. 1 in einer Aufnahmenut des Akustikpaneels veranschaulicht,
- Fig. 3a bis 3c: Darstellungen, die das Diffusorprofil gemäß Fig. 1 nach der Montage in unterschiedlich breiten Aufnahmenuten verschiedener Akustikpaneele zeigen,
- Fig. 4: eine perspektivische Ansicht, die das Diffusorprofil gemäß Fig. 1 nach der Montage in der Aufnahmenut eines Akustikpaneels zeigt,
- Fig. 5: eine Einzelheit gemäß V in Fig. 4,
- Fig. 6: eine Darstellung eines Diffusorprofils für ein Beleuchtungssystem eines Akustikpaneels gemäß einem zweiten Ausführungsbeispiel der Erfindung,
- Fig. 7: eine Darstellung, die das Diffusorprofil gemäß Fig. 6 nach der Montage in der Aufnahmenut des Akustikpaneels zeigt,
- Fig. 8: eine perspektivische Ansicht, die das Diffusorprofil gemäß Fig. 6 nach der Montage in der Aufnahmenut des Akustikpaneels zeigt,
- Fig. 9: eine Einzelheit gemäß IX in Fig. 8,
- Fig. 10: eine Darstellung eines Diffusorprofils für ein Beleuchtungssystem eines Akustikpaneels gemäß einem dritten Ausführungsbeispiel der Erfindung,
- Fig. 11: eine perspektivische Ansicht, die das Diffusorprofil gemäß Fig. 10 nach der Montage in der Aufnahmenut des Akustikpaneels zeigt,
- Fig. 12: eine Einzelheit gemäß XII in Fig. 11.

Es ist nicht notwendig, dass ein erfindungsgemäßes Diffusorprofil 1, 1' alle nachfolgend beschriebenen Merkmale aufweist. Es ist auch möglich, dass ein erfindungsgemäßes Diffusorprofil 1, 1' nur einzelne Merkmale der nachfolgend beschriebenen Ausführungsbeispiele aufweist.

Unter Bezugnahme auf Fig. 1 bis 5 soll nachfolgend ein erstes Ausführungsbeispiel eines Diffusorprofils 1, welches zum Einbau in eine Aufnahmenut 20 eines Akustikpaneels 2, geeignet ist, näher erläutert werden. Das Diffusorprofil 1 ist Teil eines Beleuchtungssystems des Akustikpaneels 2.

Das Diffusorprofil 1 ist aus Kunststoff hergestellt und umfasst einen Profilkörper 10, der eine transluzente, lichtstreuende Profilabschlussleiste 11 und zwei Profilschenkel 12, 13 aufweist, die sich allesamt über die gesamte Länge des Diffusorprofils 1 erstrecken. Das Diffusorprofil 1 kann zum Beispiel aus Polymethylmethacrylat (PMMA) oder aus einem Polycarbonat (PC) oder aus Polyethylenterephthalat (PET) hergestellt sein. Neben erdölbasierten Kunststoffen können auch bio-basierte Kunststoffe, die auf Basis nachwachsender Rohstoffe hergestellt werden, oder biologisch abbaubare Kunststoff für die Herstellung des Diffusorprofils 1 verwendet werden.

Die beiden Profilschenkel 12, 13 sind zumindest abschnittsweise nach außen gekrümmt ausgebildet und weisen auf ihrer Außenseite 120, 130 Haltemittel auf, mittels derer das Diffusorprofil 1 klemmend innerhalb der Aufnahmenut 20 des Akustikpaneels 2 festlegbar ist. Die Haltemittel sind in beiden hier vorgestellten Ausführungsbeispielen als Halterippen 121, 131 ausgebildet, die sich vorzugsweise über die gesamte Länge des Diffusorprofils 1 erstrecken. Es sind auch Ausführungsbeispiele denkbar, bei denen sich die Halterippen 121, 131 nur abschnittsweise in Längsrichtung des Diffusorprofils 1 erstrecken. Beispielsweise können die Außenseiten 120, 130 der beiden Profilschenkel 12, 13 so ausgebildet sein, dass sie alternierend Bereiche mit Halterippen 121, 131 und Bereiche ohne Halterippen 121, 131 aufweisen.

Im ersten Ausführungsbeispiel weist die Profilabschlussleiste 11 beidseitig jeweils eine sich nach außen über die gesamte Länge des Diffusorprofils 1 erstreckende Profilflanke 122, 132 auf. Diese Profilflanken 122, 132 sind so ausgebildet, dass sie nach der Montage des Diffusorprofils 1 in der Aufnahmenut 20 des Akustikpaneels 2 zumindest abschnittsweise auf den seitlichen Randbereichen der Aufnahmenut 20 aufliegen.

Ein Beleuchtungssystem für ein Akustikpaneel 2 umfasst neben dem zuvor beschriebenen Diffusorprofil 1 eine bandförmige Leuchteinrichtung 3 mit einer Mehrzahl von LED-Leuchtmitteln 30 die auf einem Band 31 voneinander beabstandet angeordnet sind.

Unter Bezugnahme auf Fig. 2 wird bei der Montage des Beleuchtungssystems zunächst die bandförmige Leuchteinrichtung 3 an einem Nutgrund 21 der Aufnahmenut 20 befestigt. Vorzugsweise wird das Band 31 der Leuchteinrichtung 3 mit dem Nutgrund 21 der Aufnahmenut 20 verklebt. Anschließend wird dann das Diffusorprofil 1 so weit in die Aufnahmenut 20 eingebracht, bis die Profilflanken 122, 132 auf den seitlichen Randbereichen der Aufnahmenut 20 aufliegen. Die Halterippen 121, 131 sorgen dabei durch ihre Verzahnungen für einen sicheren klemmenden Halt des Diffusorprofils 1 innerhalb der Aufnahmenut 20.

Wie in Fig. 3a bis 3c zu erkennen, ermöglichen es die nach außen weisenden (konvexen) Krümmungen der Profilschenkel 12, 13 des Profilkörpers 10, dass das Diffusorprofil 1 bis zu einem gewissen Maß in Aufnahmenuten 20 mit unterschiedlichen Breiten B1 > B2 > B3 festgelegt werden kann. Bei schmaler werdenden Aufnahmenuten 20 erfahren die Profilschenkel 12, 13 beim Einsetzen in die betreffende Aufnahmenut 20 eine leichte Verbiegung nach innen.

Während des Betriebs der Leuchteinrichtung 3, bildet die transluzente, lichtstreuende Profilabschlussleiste 11 des Diffusorprofils 1 eine Lichtaustrittsfläche, an der das von den LED-Leuchtmitteln 30 emittierte Licht diffus gestreut wird, so dass eine homogene Lichtverteilung erzeugt wird, bei der die LED-Leuchtmittel 30 vorzugsweise von außen nicht mehr als Lichtquellen erkennbar sind.

Unter Bezugnahme auf Fig. 6 bis 9 soll nachfolgend ein zweites Ausführungsbeispiel eines Diffusorprofils 1 näher erläutert werden. Der grundlegende konstruktive Aufbau des Diffusorprofils 1 entspricht demjenigen des ersten Ausführungsbeispiels, so dass nachfolgend nur auf die Unterschiede eingegangen werden soll.

In diesem zweiten Ausführungsbeispiel weist die Profilabschlussleiste 11 im Unterschied zum ersten Ausführungsbeispiel beidseitig keine sich nach außen erstreckenden Profilflanken 122, 132 auf. Dadurch ist es möglich, das Diffusorprofil 1 bei entsprechender Wahl der Längen der beiden Profilschenkel 12, 13 vollständig in die Aufnahmenut 20 des Akustikpaneels 2 einzulassen. Dieses ist insbesondere in Fig. 7 und 9 zu erkennen.

Unter Bezugnahme auf Fig. 10 bis 12 soll nachfolgend ein drittes Ausführungsbeispiel eines Diffusorprofils 1' näher erläutert werden. Die Leuchteinrichtung 3 wurde aus Vereinfachungsgründen nicht zeichnerisch dargestellt.

Das Diffusorprofil 1' ist ebenfalls aus Kunststoff hergestellt und umfasst einen Profilkörper 10', der eine transluzente, lichtstreuende Profilabschlussleiste 11' und zwei Profilschenkel 12', 13' aufweist, die sich allesamt über die gesamte Länge des Diffusorprofils 1' erstrecken. Das Diffusorprofil 1' kann zum Beispiel aus Polymethylmethacrylat (PMMA) oder aus einem Polycarbonat (PC) oder aus Polyethylenterephthalat (PET) hergestellt sein. Neben erdölbasierten Kunststoffen können auch bio-basierte Kunststoffe, die auf Basis nachwachsender Rohstoffe hergestellt werden oder biologisch abbaubare Kunststoff für die Herstellung des Diffusorprofils 1' verwendet werden.

In diesem Ausführungsbeispiel weist die Profilabschlussleiste 11' beidseitig jeweils eine sich nach außen über die gesamte Länge des Diffusorprofils 1' erstreckende Profilflanke 122', 132' auf. Diese Profilflanken 122', 132' sind so ausgebildet, dass sie nach der Montage des Diffusorprofils 1' in der Aufnahmenut 20 des Akustikpaneels 2 zumindest abschnittsweise auf den seitlichen Randbereichen der Aufnahmenut 20 aufliegen.

Die beiden Profilschenkel 12', 13' sind in diesem Ausführungsbeispiel so geformt, dass sie jeweils mit einer der beiden Profilflanken 122', 132' einen spitzen Winkel α von etwa 75° einschließen. Die beiden Profilschenkel 12', 13' sind dazu ausgebildet, das Diffusorprofil 1' nach der Montage innerhalb der Aufnahmenut 20 des Akustikpaneels 2 klemmend festzulegen.

In allen hier beschriebenen Ausführungsbeispielen muss der Kunststoff, aus dem das Diffusorprofil 1, 1' hergestellt ist, bis zu einem gewissen Grad flexibel sein. Das Material des Diffusorprofils 1, 1' darf nicht zu hart beziehungsweise nicht zu spröde sein, da ansonsten die Gefahr besteht, dass das Diffusorprofil 1, 1' beim Einsetzen in die Aufnahmenut 20 des Akustikpaneels 2 unter Umständen beschädigt wird. Der Kunststoff muss aber noch genug Eigenspannung aufbringen, damit das Diffusorprofil 1, 1' sicher in der Aufnahmenut 20 des Akustikpaneels 2 gehalten werden kann. Die Profilschenkel 12, 12', 13, 13' des Diffusorprofils 1, 1' müssen sich in einem definierten Bereich verformen lassen.

## Patentansprüche

1. Diffusorprofil (1, 1') für ein Beleuchtungssystem eines Akustikpaneels (2), umfassend einen Profilkörper (10), der eine transluzente, lichtstreuende Profilabschlussleiste (11) und zwei Profilschenkel (12, 13) aufweist, wobei die Profilschenkel (12, 13) dazu ausgebildet sind, das Diffusorprofil (1, 1') innerhalb einer Aufnahmenut (20) des Akustikpaneels (2) klemmend festzulegen.

2. Diffusorprofil (1, 1') nach Anspruch 1, **dadurch gekennzeichnet, dass** die Profilschenkel (12, 13) zumindest abschnittsweise nach außen gekrümmt ausgebildet sind und auf ihrer Außenseite (120, 130) Haltemittel aufweisen, die dazu ausgebildet sind, das Diffusorprofil (1, 1') innerhalb einer Aufnahmenut (20) des Akustikpaneels (2) klemmend festzulegen.

3. Diffusorprofil (1, 1') nach Anspruch 1 oder 2, **dadurch gekennzeichnet, dass** die Haltemittel als Halterippen (121, 131) ausgebildet sind.

4. Diffusorprofil (1,1') nach Anspruch 3, **dadurch gekennzeichnet, dass** sich die Halterippen (121, 131) über die gesamte Länge des Diffusorprofils (1, 1') erstrecken.

5. Diffusorprofil (1, 1') nach Anspruch 3, **dadurch gekennzeichnet, dass** sich die Halterippen (121, 131) abschnittsweise in Längsrichtung des Diffusorprofils (1, 1') erstrecken.

6. Diffusorprofil (1,1') nach einem der Ansprüche 1 bis 5, **dadurch gekennzeichnet, dass** die Profilabschlussleiste (11) beidseitig jeweils eine sich nach außen über die gesamte Länge des Diffusorprofils (1 ,1') erstreckende Profilflanke (122, 122', 132, 132') aufweist, wobei die Profilflanken (122, 122', 132, 132') so ausgebildet sind, dass sie nach der Montage des Diffusorprofils (1, 1') in der Aufnahmenut (20) des Akustikpaneels (2) zumindest abschnittsweise auf den seitlichen Randbereichen der Aufnahmenut (20) aufliegen.

7. Diffusorprofil (1, 1') nach Anspruch 1 oder 6, **dadurch gekennzeichnet, dass** die Profilschenkel (12', 13') so geformt sind, dass sie jeweils mit einer der beiden Profilflanken (122', 132') einen spitzen Winkel zwischen 65° und 85°, insbesondere zwischen 70° bis 80°, vorzugsweise einen Winkel von etwa 75°, einschließen und wobei die Profilschenkel (12', 13') dazu ausgebildet sind, das Diffusorprofil (1') innerhalb der Aufnahmenut (20) des Akustikpaneels (2) klemmend festzulegen.

8. Diffusorprofil (1, 1') nach einem der Ansprüche 1 bis 7, **dadurch gekennzeichnet, dass** das Diffusorprofil (1, 1') aus Polymethylmethacrylat hergestellt ist.

9. Diffusorprofil (1, 1') nach einem der Ansprüche 1 bis 7, **dadurch gekennzeichnet, dass** das Diffusorprofil (1, 1') aus einem Polycarbonat hergestellt ist.

10. Diffusorprofil (1, 1') nach einem der Ansprüche 1 bis 7, **dadurch gekennzeichnet, dass** das Diffusorprofil (1, 1') aus Polyethylenterephthalat (PET) hergestellt ist.

11. Diffusorprofil (1, 1') nach einem der Ansprüche 1 bis 7, **dadurch gekennzeichnet, dass** das Diffusorprofil (1, 1') aus einem bio-basierten oder biologisch abbaubaren Kunststoff hergestellt ist.

12. Beleuchtungssystem für ein Akustikpaneel (2), umfassend ein Diffusorprofil (1, 1') nach einem der Ansprüche 1 bis 11 und eine bandförmige Leuchteinrichtung (3) mit einer Mehrzahl von LED-Leuchtmitteln (30), wobei die bandförmige Leuchteinrichtung (3) auf einem Nutgrund (21) einer Aufnahmenut (20) des Akustikpaneels (2) befestigbar ist und wobei das Diffusorprofil (1, 1') klemmend in der Aufnahmenut (20) festlegbar ist.

13. Akustikpaneel (2), umfassend ein Beleuchtungssystem nach Anspruch 12, wobei die bandförmige Leuchteinrichtung (3) auf einem Nutgrund (21) einer Aufnahmenut (20) des Akustikpaneels (2) befestigt ist und wobei das Diffusorprofil (1, 1') klemmend in der Aufnahmenut (20) festgelegt ist.
